# EUROPÄISCHE PATENTSCHRIFT

(11) **EP 1 372 225 B1**
(45) Veröffentlichungstag und Bekanntmachung des Hinweises auf die Patenterteilung: **20.06.2007**
(21) Anmeldenummer: 02405470.2
(22) Anmeldetag: 10.06.2002
(51) Int. Cl.: H01R 13/646

(54) **Hochfrequenz Verbindungsvorrichtung**
High frequency connecting device
Dispositif de connection haute fréquence

(43) Veröffentlichungstag der Anmeldung: 17.12.2003
(73) Patentinhaber: Cantz, Thomas, 8712 Stäfa (CH)
(72) Erfinder: Cantz, Thomas, 8712 Stäfa (CH)
(74) Vertreter: Groner, Manfred

(56) Entgegenhaltungen:
- EP-A- 0 858 133
- EP-A- 1 209 771
- US-A- 3 568 111
- US-A1- 2002 034 890

## Beschreibung

Die Erfindung betrifft eine Vorrichtung nach dem Oberbegriff des Anspruchs 1.

Für Vorrichtungen zum elektrischen Kontaktieren von beispielsweise Koaxialkabeln wird in der Hochfrequenztechnik nach der internationalen Norm "Fed. Spec. QQ-S-764" rostfreier Stahl (Stainless Steel) verwendet. Dieser Stahl verursacht jedoch passive Intermodulationsprodukte und kann daher in einer Vielzahl von Hochfrequenzanwendungen nicht verwendet werden. Alternativ zum genannten Stahl werden deshalb auch Messing nach der Norm "QQ-B-626" verwendet. Messing weist jedoch den Nachteil der Spannungsrisskorrosion auf und muss daher bei einem Ausseneinsatz und insbesondere bei einer Installation in feuchter, verschmutzter Umgebung zusätzlich mit isolierendem Band oder einem Schrumpfschlauch gegen aggressive Umwelteinflüsse geschützt werden. Dadurch werden zusätzliche Kosten bei der Installation verursacht.

Die US-A-3,568,111 offenbart eine Vorrichtung der genannten Art, bei welcher ein zylindrisches Gehäuse aus Bronze hergestellt ist.

Der Erfindung liegt die Aufgabe zugrunde, eine Vorrichtung der genannten Art zu schaffen, die in aggressiver Umgebungsatmosphäre gegen Spannungsrisskorrosion weitgehend resistent ist, aber dennoch bezüglich den elektrischen Eigenschaften, maschineller Bearbeitbarkeit sowie Galvanisierbarkeit mit Messing vergleichbar ist und vernachlässigbare passive Intermodulationsprodukte erzeugt.
Die Aufgabe ist bei einer Hochfrequenzkomponente der genannten Art gemäss Anspruch 1 gelöst. Untersuchungen haben gezeigt, dass Bronze und insbesondere Gussbronze gegenüber aggressiven Medien und insbesondere Ammoniak sowie Schwefelverbindungen wesentlich stabiler ist als Messing. Bronze ist insbesondere bei mechanischen Spannungen, auch bei Eigenspannungen in den genannten aggressiven Medien wesentlich weniger anfällig gegen Spannungsrisskorrosion. Die Beständigkeit in aggressiven Medien ist auch dann gewährleistet, wenn die Komponenten nicht durch Schrumpfschläuche, Klebeband und desgleichen geschützt und somit der Umgebungsatmosphäre direkt ausgesetzt sind. Die Verwendung von Bronze als Kontaktteil bei elektrischen Komponenten ist an sich bekannt. Beispielsweise zeigen die EP 1 209 771A, US 2002/0034 890 und die EP 0 858 133A Federbuchsen und eine Kontaktklammer aus Phosphorbronze. Die Bronze wird hier als Federwerkstoff verwendet. Die oben genannte Aufgabe wird aber dadurch nicht gelöst. Angestrebt wird hier lediglich ein besserer Kontakt.

Ein wesentlicher Vorteil der erfindungsgemässen Hochfrequenzkomponente wird darin gesehen, dass Bronze im Wesentlichen ebenso kostengünstig bearbeitet werden kann wie Messing. Insbesondere lassen sich Bronzelegierungen durch Zerspanen bearbeiten und auf diese Weise können insbesondere kostengünstig Verbinder hergestellt werden. Der Ersatz von Messing durch Bronze, insbesondere Gussbronze ist somit im Wesentlichen ohne zusätzliche Kosten möglich.

Die Hochfrequenzkomponente ist insbesondere und vorzugsweise ein Koaxialverbinder oder eine Blitzschutzkomponente.

Eine besonders hohe Beständigkeit ergibt sich dadurch, dass der Anteil von Zink kleiner als 7Gew.% vorzugsweise etwa 6Gew.% ist. Eine besonders bevorzugte Legierung besitzt die Zusammensetzung CuZn6Sn4Pb3.

Ein Ausführungsbeispiel einer erfindungsgemässen Hochfrequenzkomponente wird nachfolgend anhand der Figuren 1 und 2 erläutert, die jeweils einen Schnitt durch einen erfindungsgemässen Koaxialstecker zeigen.

Die Hochfrequenzkomponente ist gemäss den Figuren 1 und 2 ein Koaxialstecker 2, der ein Gehäuse 3 autweist, an dem ein Koaxialkabel 10 mit einer Mutter 4 lösbar befestigt ist. Das Koaxialkabel 10 weist in an sich bekannter Weise einen Innenleiter 11, einen Isolator 12, einen Wellmantel 13 als Aussenleiter und eine Hülle 14 auf. Der Innenleiter 11 ist über eine Verbindungshülse 19 mit einem Steckerstift 20 verbunden, der von einem Isolator 21 umgeben ist. Mit einer weiteren Mutter 28 wird der Koaxialstecker 2 mit einem hier nicht gezeigten Steckerteil verschraubt.

In der Figur 1 ist die Mutter 4 noch nicht vollständig auf das Gehäuse 3 aufgeschraubt. Beim weiteren Aufschrauben der Mutter 4 bis zu der in Figur 2 gezeigten Position wird eine dichtende Masse 7, aus beispielsweise einem Elastomer teilweise in einen Ringraum 9 verdrängt und dichtet hierbei einen auf den Wellmantel 13 aufgeschraubten Gewindering 17 nach aussen ab. Das vordere Ende des Wellmantels 13 wird beim Aufschrauben der Mutter 4 wie ersichtlich deformiert. Ein Ring 8 begrenzt die Einschraubtiefe der Mutter 4.

Die beiden Muttern 4 und 28 als auch das Gehäuse 3 sind aus Bronze, insbesondere Gussbronze hergestellt. Der nach aussen geschützte Gewindering 17 kann wie üblich aus Messing hergestellt sein. Die beiden Muttern 4 und 28 sind an ihren Oberflächen vorzugsweise veredelt, beispielsweise versilbert, wodurch der Kontaktwiderstand verbessert wird. Ebenfalls ist der Steckerstift 20 vorzugsweise aus Bronze, insbesondere Gussbronze hergestellt und an seiner Oberfläche veredelt, insbesondere versilbert.

Die Bronze weist vorzugsweise einen vergleichsweise tiefen Zinkanteil auf. Die Bronze besitzt einen Zinkanteil von weniger als 7Gew.%.

Die verwendete Kupfer-Zinn-Zink-Gusslegierung ist vorzugsweise eine Mehrstoffbronze mit Blei und besitzt beispielsweise die Zusammensetzung CuZn6Sn4Pb3.

Die erfindungsgemässe Vorrichtung ist beispielsweise Teil einer Hochfrequenz-Blitzschutzkomponente, eine Komponente einer Aussenantenne, eines Leistungteilers oder eines Hochfrequenzkopplers.

Die verwendete Bronze bildet somit tragende, der Umgebungsatmosphäre ausgesetzte sowie unter mechanischer Spannung stehende Teile des Koaxialsteckers 1. Sie ist auch bei mechanischen Spannungen in korrosiven Medien, beispielsweise Ammoniak und Schwefelverbindungen, beständig. Die Beständigkeit betrifft insbesondere diejenige gegen Spannungsrisskorrosion, die zu einem Brechen der Komponenten führen kann. Der Verbindungsteil 1 eignet sich deshalb besonderes für Aussenanwendungen, beispielsweise für Aussenantennenanlagen, welche der Umweltatmosphäre dauernd ausgesetzt sind. Ein zusätzlicher Schutz ist somit auch bei aggressiven Medien nicht erforderlich. Die Oberflächen können somit direkt der Umgebungsatmosphäre ausgesetzt sein.

## Patentansprüche

1. Vorrichtung zum elektrischen Kontaktieren eines elektrisch leitenden Teils einer Hochfrequenzanlage, beispielsweise eines Koaxial-Kabels oder Wellrohr-Koaxialkabels oder Koaxialsteckverbinders, mit wenigstens einem tragenden Körper (3, 4, 28) aus Metall, der einen Innenleiter (11, 19, 20) umgibt, wobei wenigstens der tragende und den Umwelteinflüssen ausgesetzte Körper (3, 4, 28) aus Bronze hergestellt ist, **dadurch gekennzeichnet, dass** eine Bronze verwendet wird, bei welcher der Anteil an Zink kleiner als 7 Gew.%, vorzugsweise etwa 6 Gew.% ist.

2. Vorrichtung nach Anspruch 1, **dadurch gekennzeichnet, dass** sie ein elektrischer Verbinder oder Verbinderteil (1) ist.

3. Vorrichtung nach Anspruch 2, **dadurch gekennzeichnet, dass** der Verbinderteil (1) ein Teil eines Koaxialverbinders ist.

4. Vorrichtung nach Anspruch 1, **dadurch gekennzeichnet, dass** sie ein Teil einer Hochfrequenz-Blitzschutzkomponente ist.

5. Vorrichtung nach einem der Ansprüche 1 bis 4, **dadurch gekennzeichnet, dass** sie eine elektrische Komponente für eine Aussenantenne ist.

6. Vorrichtung nach Anspruch 1, **dadurch gekennzeichnet, dass** sie ein Teil einer Kabelverschraubung, eines Leistungsteilers, eines Hochfrequenzfilters oder eines Hochfrequenzkopplers ist.

7. Vorrichtung nach einem der Ansprüche 1 bis 6, **dadurch gekennzeichnet, dass** die Bronze eine Mehrstoffbronze mit Blei ist.

8. Vorrichtung nach einem der Ansprüche 1 bis 8, **dadurch gekennzeichnet, dass** die Bronze die Zusammensetzung CuZn6Sn4Pb3 aufweist.

## Claims

1. A device for electrically contacting an electrically conductive part of a high-frequency system, for example a coaxial cable or corrugated-tube coaxial cable or coaxial plug-in connector, with at least one metal supporting element (3, 4, 28), wherein at least one supporting element (3, 4, 28) that is exposed to the environmental influences is produced from bronze, **characterized in that** a bronze is used in which the portion of zinc is less than 7% by weight, preferably approximately 6% by weight.

2. The device as claimed in claim 1, **characterized in that** it is an electrical connector or connector part (1).

3. The device as claimed in claim 2, **characterized in that** the connector part (1) is part of a coaxial connector.

4. The device as claimed in claim 1, **characterized in that** it is part of a high-frequency lightning protection component.

5. The device as claimed in one of claims 1 to 4, **characterized in that** it is an electrical component for an outdoor antenna.

6. The device as claimed in claim 1, **characterized in that** it is part of a cable gland, of a power divider, of a high-frequency filter or of a high-frequency coupler.

7. The device as claimed in one of claims 1 to 6, **characterized in that** the bronze is a multialloy bronze with lead.

8. The device as claimed in one of claims 1 to 7, **characterized in that** the bronze has the composition CuZn6Sn4Pb3.

## Revendications

1. Dispositif pour la mise en contact d'une partie électriquement conductrice d'une installation haute fréquence, par exemple d'un câble coaxial ou d'un câble coaxial-tube ondulé ou d'un connecteur enfichable coaxial, avec au moins un corps porteur (3, 4, 28) en métal, qui entoure un conducteur interne (11, 19, 20), dans lequel au moins le corps porteur (3, 4, 28) exposé aux influences de l'environnement est réalisé en bronze, **caractérisé en ce qu'**il est utilisé un bronze dans lequel la partie en zinc est inférieure à 7% en poids, de préférence est d'environ 6% en poids.

2. Dispositif selon la revendication 1, **caractérisé en ce qu'**il s'agit d'un connecteur électrique ou d'une partie de connecteur (1).

3. Dispositif selon la revendication 2, **caractérisé en ce que** la partie de connecteur (1) est une partie d'un connecteur coaxial.

4. Dispositif selon la revendication 1, **caractérisé en ce que** qu'il s'agit d'une partie d'un composant parafoudre haute fréquence.

5. Dispositif selon l'une des revendications 1 à 4, **caractérisé en ce qu'**il s'agit d'un composant électrique pour une antenne extérieure.

6. Dispositif selon la revendication 1, **caractérisé en qu'**il s'agit d'une partie d'un passe- câble fileté, d'un diviseur de puissance, d'un filtre haute fréquence ou d'un coupleur haute fréquence.

7. Dispositif selon l'une des revendications 1 à 6, **caractérisé en ce que** le bronze est un bronze à plusieurs matériaux avec du plomb.

8. Dispositif selon l'une des revendications 1 à 7, **caractérisé en ce que** le bronze présente la composition CuZn6Sn4Pb3.
